# EUROPÄISCHE PATENTSCHRIFT

(11) **EP 2 755 223 B1**
(45) Veröffentlichungstag und Bekanntmachung des Hinweises auf die Patenterteilung: **16.03.2016**
(21) Anmeldenummer: 14150636.0
(22) Anmeldetag: 09.01.2014
(51) Int. Cl.: H01H 79/00, H01H 1/20

(54) **Schalter zum einmaligen Schließen eines elektrischen Stromkreises**
Switch for the single closing of an electric circuit
Commutateur pour la fermeture unique d'un circuit électrique

(30) Priorität: 11.01.2013 DE 102013200289
(43) Veröffentlichungstag der Anmeldung: 16.07.2014
(73) Patentinhaber: Kissling Elektrotechnik GmbH, 72218 Wildberg (DE)
(72) Erfinder: Grindemann, Uwe, 75387 Neubulach (DE)
(74) Vertreter: Kohler Schmid Möbus Patentanwälte

(56) Entgegenhaltungen:
- DE-B- 1 079 227
- FR-A- 993 669
- GB-A- 917 126
- US-A- 2 820 118

## Beschreibung

Die Erfindung betrifft einen Schalter zum einmaligen Schließen eines elektrischen Stromkreises nach dem Oberbegriff des Anspruchs 1.

Insbesondere in Schutzschaltungen für elektrische Geräte und Einrichtungen kann ein irreversibles Schließen eines Stromkreises erforderlich sein, um Zerstörungen des Gerätes oder der Einrichtung zu vermeiden. Eine Anwendung ist beispielsweise das Kurzschließen einer defekten Batteriezelle bei einem Batteriepack mit mehreren in Reihe geschalteten Batteriezellen.

Ein solcher Schalter ist aus der US 2 820 118 A bereits bekannt.

Der vorliegenden Erfindung liegt die Aufgabe zugrunde, einen Schalter für einmaliges Schalten vorzuschlagen, der kompakter im Aufbau ist und dessen Schließzustand irreversibel ist.

Die Aufgabe wird gelöst durch einen Schalter zum einmaligen Schließen eines elektrischen Stromkreises mit den Merkmalen des Anspruchs 1.

Die Anschlusskontakte des Schalters sind mit dem zu schaltenden Stromkreis verbunden. Der Elektromagnet wiederum wird von einer Steuerschaltung angesteuert, die ihrerseits beispielsweise Signale einer Sensoreinrichtung verarbeitet. Sobald der Elektromagnet den Anker bewegt, verlassen die Abstandshalter ihre Ruhestellung, wodurch die Kontaktbrücke aufgrund ihrer Federvorspannung gegen die Anschlusskontakte gedrückt wird und diese dadurch elektrisch miteinander verbindet.

Die Abstandshalter können sich nicht selbsttätig wieder in ihre Ausgangsstellung zurückbewegen. Der Schaltvorgang ist daher irreversibel.

Die Abstandshalter haben zusammen mit der Spitze des Ankers zusätzlich die Funktion einer Kraftübersetzung, was eine hohe Schließkraft der Anschlusskontakte im Verhältnis zu einer schwachen Feder des Elektromagneten zur Verspannung des Ankers zulässt.

Bei einer bevorzugten Ausgestaltung sind die Abstandshalter Kugeln. Diese lassen sich mit sehr geringem Kraftaufwand bewegen und nehmen nur wenig Einbauraum ein.

Bei einer bevorzugten Ausführungsform des Schalters sind die Abstandshalter im geöffneten Zustand des Schalters von Steuerflächen an der Kontaktbrücke gegen den Anker und die Abstandshalteraufnahme vorgespannt. Sobald der Anker durch Betätigen des Elektromagneten zurückgezogen wird, verlassen auch die Abstandshalter aufgrund der Vorspannung durch die Steuerflächen ihre Position und ermöglichen so das Kurzschließen der Anschlusskontakte durch die Kontaktbrücke.

Die Kontaktbrücke ist ringförmig ausgestaltet und die Abstandshalter werden nach dem Schließen des Schalters im zentralen Hohlraum der Kontaktbrücke aufgenommen, während vor dem Schließen des Schalters der Anker den Zutritt der Abstandshalter zum zentralen Hohlraum versperrt. Bei dieser Lösung fallen die Abstandshalter nach dem Schließen des Schalters nicht aus diesem heraus, sondern verbleiben im Inneren des Hohlraums der Kontaktbrücke und der Abstandshalteraufnahme. Diese Position behalten sie auch bei, wenn der Elektromagnet wieder abgeschaltet wird.

Weitere Vorteile ergeben sich, wenn der Anker von einer Feder vorgespannt ist. Bei geöffnetem Schalter ist damit sichergestellt, dass er die Abstandshalter in ihrer Position zwischen der Kontaktbrücke und den Anschlusskontakten hält. Nur durch aktives Betätigen des Elektromagneten kann der Anker aus dieser Stellung zurückbewegt und dadurch die Abstandshalter freigegeben werden. Ein unbeabsichtigtes Schalten des Schalters ist daher ausgeschlossen.

Bei einer weiteren bevorzugten Ausgestaltung hindern die Abstandshalter nach dem Schließen des Schalters den Anker am Einnehmen seiner Ausgangsstellung auch nach dem Abschalten des Elektromagneten. Nach dem Abschalten des Elektromagneten liegt damit der Anker auf den Abstandshaltern auf und hält diese in Position. Die Abstandshalter können dadurch nicht zu störenden Geräuschen durch Herumrollen im Schalter führen. Dies ist insbesondere bei der Verwendung des Schalters in Schutzschaltungen von mobilen Geräten von Vorteil.

Ein Führungsstift des Ankers kann vorzugsweise aus Kunststoff oder einem anderen isolierenden Material gefertigt sein, damit es auch bei hohen Spannungen zwischen den Anschlusskontakten nicht zu einem unbeabsichtigten Kurzschluss durch den Anker kommen kann.

Nachfolgend wird ein bevorzugtes Ausführungsbeispiel eines erfindungsgemäßen Schalters anhand der Zeichnung näher beschrieben.

Die einzige Figur zeigt einen zentralen Längsschnitt durch einen erfindungsgemäßen Schalter 10, der ein Gehäuse 13 und zwei Anschlusskontakte 11, 12 aufweist, die an einen hier nicht näher dargestellten elektrischen Schaltkreis anschließbar sind. Außerdem ist in dem Schaltergehäuse 13 eine ringförmige Kontaktbrücke 14 angeordnet, die durch eine Schraubenfeder 15 in Richtung auf die Anschlusskontakte 11, 12 vorgespannt ist. Im dargestellten geöffneten Zustand des Schalters 10 verhindern zwei Abstandshalter 16 dass die Kontaktbrücke 14 von der Feder 15 gegen die Anschlusskontakte 11, 12 bewegt wird und diese dadurch kurzschließt. Diese Abstandshalter 16 sind zwischen Steuerflächen 17 an der Kontaktbrücke sowie stationären Steuerflächen 18 an einer Abstandshalteraufnahme 28 gegenüberliegend zu den Steuerflächen 17 und einer Spitze eines Ankers 19 eingeklemmt. Der Anker 19 wird durch eine Schraubenfeder 21 in Richtung auf die Kontaktbrücke 14 vorgespannt. Weiter ist ein Elektromagnet 22 vorgesehen, der den Anker 19 in Pfeilrichtung 24 zurückzieht, sobald eine Spule 23 des Elektromagneten 22 bestromt wird. Wird der Anker 19 zurückgezogen, so gibt die Spitze des Ankers 19 die Abstandshalter 16 frei, die dann durch die Steuerflächen 17, 18 nach innen in Richtung der Pfeile 25, 26 gedrückt werden, wodurch sie ihre Abstandshalterfunktion verlieren, sodass die Kontaktbrücke 14 von der Feder 15 in Pfeilrichtung 24 gegen die Anschlusskontakte 11, 12 gedrückt wird und diese dadurch kurzschließt. Die Abstandshalter 16 befinden sich dann im zentralen Hohlraum der ringförmigen Kontaktbrücke 14 und fallen dort in Aufnahmekuhlen 27. Wird der Strom durch die Spule 23 abgeschaltet, so wird der Anker 19 mit seiner Spitze durch die Feder 21 wieder nach unten gedrückt und kommt gegen die in den Ausnehmungen 27 ruhenden Abstandshalter 16 zur Anlage und fixiert diese so in ihrer Position.

Der Schaltvorgang des Schalters 10 ist irreversibel. Sobald die Abstandshalter 16 nach innen fallen, schließt die Kontaktbrücke 14 die Anschlusskontakte 11, 12 kurz und die Abstandshalter 16 können nicht mehr in ihre Ruheposition zurückkehren

## Patentansprüche

1. Schalter zum einmaligen Schließen eines elektrischen Stromkreises mit zwei Anschlusskontakten (11, 12) und einer federnd vorgespannten und im geöffneten Zustand des Schalters durch Abstandshalter (16) von den Anschlusskontakten (11, 12) elektrisch getrennten Kontaktbrücke (14), wobei die Abstandshalter (16) im geöffneten Zustand des Schalters vom Anker (19) eines Elektromagneten (22) und einer Abstandshalteraufnahme (28) in ihrer Stellung zwischen den Anschlusskontakten (11, 12) und der Kontaktbrücke (14) gehalten und beim Schließen des Schalters (10) durch Betätigen des Elektromagneten (22) vom Anker (19) freigegeben und aus ihrer Stellung zwischen der Kontaktbrücke (14) und den Anschlusskontakten (11, 12) heraus bewegbar sind, **dadurch gekennzeichnet, dass** die Kontaktbrücke (14) ringförmig ausgestaltet ist und die Abstandshalter (16) nach dem Schließen des Schalters (10) im zentralen Hohlraum der Kontaktbrücke (14) und der Abstandshalteraufnahme (28) aufgenommen sind und vor dem Schließen des Schalters (10) der Anker (19) den Zutritt der Abstandshalter (16) zum zentralen Hohlraum versperrt.

2. Schalter nach Anspruch 1, **dadurch gekennzeichnet, dass** die Abstandshalter (16) Kugeln sind.

3. Schalter nach Anspruch 1 oder 2, **dadurch gekennzeichnet, dass** die Abstandshalter (16) im geöffneten Zustand des Schalters (10) von Steuerflächen (17) an der Kontaktbrücke (14) gegen den Anker (19) vorgespannt sind.

4. Schalter nach einem der vorhergehenden Ansprüche, **dadurch gekennzeichnet, dass** der Anker (19) von einer Feder (21) vorgespannt ist.

5. Schalter nach einem der vorhergehenden Ansprüche, **dadurch gekennzeichnet, dass** die Abstandshalter (16) nach dem Schließen des Schalters (10) den Anker (19) am Einnehmen seiner Ausgangsstellung auch nach dem Abschalten des Elektromagneten (22) hindern.

6. Schalter nach einem der vorhergehenden Ansprüche, **dadurch gekennzeichnet, dass** der Anker (19) einen Führungsstift (20) aus einem isolierenden Material aufweist.

7. Schalter nach einem der vorhergehenden Ansprüche, **dadurch gekennzeichnet, dass** die Abstandshalteraufnahme (28) aus einem isolierenden Material gefertigt ist.

## Claims

1. Switch for the single closing of an electric circuit, comprising two connection contacts (11, 12) and a spring pre-loaded contact bridge (14) which, in the open state of the switch is electrically separated from the connection contacts (11, 12) by spacers (16), wherein in the open state of the switch, the spacers (16) are held by the armature (19) of an electromagnet (22) and a spacer receptacle (28) in their position between the connection contacts (11, 12) and the contact bridge (14) and, on closing of the switch (10) by actuation of the electromagnet (22), unblocked by the armature (19) and are movable out of their position between the contact bridge (14) and the connection contacts (11, 12), **characterised in that** the contact bridge (14) is configured ring-shaped and, following the closing of the switch (10), the spacers (16) are received in the central hollow space of the contact bridge (14) and the spacer receptacle (28) and before the closing of the switch (10), the armature (19) blocks the entry of the spacers (16) to the central hollow space.

2. Switch according to claim 1, **characterised in that** the spacers (16) are balls.

3. Switch according to claim 1 or 2, **characterised in that**, in the open state of the switch (10), the spacers (16) are pre-tensioned against the armature (19) by guiding surfaces (17) on the contact bridge (14).

4. Switch according to one of the preceding claims, **characterised in that** the armature (19) is pre-tensioned by a spring (21).

5. Switch according to one of the preceding claims, **characterised in that**, following the closing of the switch (10), the spacers (16) prevent the armature (19) from assuming its starting position, even after the switching off of the electromagnet (22).

6. Switch according to one of the preceding claims, **characterised in that** the armature (19) has a guide pin (20) made of an insulating material.

7. Switch according to one of the preceding claims, **characterised in that** the spacer receptacle (28) is made of an insulating material.

## Revendications

1. Interrupteur pour la fermeture unique d'un circuit électrique avec deux contacts de connexion (11, 12) et un pont de contact (14) précontraint élastiquement et séparé électriquement des contacts de connexion (11, 12) dans l'état ouvert de l'interrupteur par des dispositifs d'espacement (16), les dispositifs d'espacement (16) étant, dans l'état ouvert de l'interrupteur, maintenus dans leur position entre les contacts de connexion (11, 12) et le pont de contact (14) par l'induit (19) d'un électro-aimant (22) et d'un logement (28) des dispositifs d'espacement et étant, lors de la fermeture de l'interrupteur (10), libérés de l'induit (19) par l'actionnement de l'électro-aimant (22) et pouvant être extraits de leur position entre le pont de contact (14) et les contacts de connexion (11, 12), **caractérisé en ce que** le pont de contact (14) est constitué en forme d'anneau et **en ce que**, après la fermeture de l'interrupteur (10), les dispositifs d'espacement (16) sont reçus dans la cavité centrale du pont de contact (14) et dans le logement (28) des dispositifs d'espacement et, avant la fermeture de l'interrupteur (10), l'induit (19) ferme l'accès des dispositifs d'espacement (16) à la cavité centrale.

2. Interrupteur selon la revendication 1, **caractérisé en ce que** les dispositifs d'espacement (16) sont des billes.

3. Interrupteur selon la revendication 1 ou 2, **caractérisé en ce que** les dispositifs d'espacement (16), dans l'état ouvert de l'interrupteur (10), sont précontraints contre l'induit (19) par des surfaces de commande (17) sur le pont de contact (14).

4. Interrupteur selon l'une des revendications précédentes, **caractérisé en ce que** l'induit (19) est précontraint par un ressort (21).

5. Interrupteur selon l'une des revendications précédentes, **caractérisé en ce que**, après la fermeture de l'interrupteur (10), les dispositifs d'espacement (16) empêchent l'induit (19) d'adopter sa position initiale même après la coupure de l'électro-aimant (22).

6. Interrupteur selon l'une des revendications précédentes, **caractérisé en ce que** l'induit (19) présente une broche de guidage (20) en matériau isolant.

7. Interrupteur selon l'une des revendications précédentes, **caractérisé en ce que** le logement (28) des dispositifs d'espacement est fabriqué dans un matériau isolant.
